# EUROPÄISCHE PATENTSCHRIFT

(11) **EP 0 846 501 B1**
(45) Veröffentlichungstag und Bekanntmachung des Hinweises auf die Patenterteilung: **10.07.2002**
(21) Anmeldenummer: 97119852.8
(22) Anmeldetag: 13.11.1997
(51) Int. Cl.: B08B 9/24

(54) **Flaschenreinigungsmaschine in Doppelendbauweise**
Bottle cleaning machine of the double-end type
Machine de nettoyage de bouteilles du type à deux extrémités

(30) Priorität: 07.12.1996 DE 19650944
(43) Veröffentlichungstag der Anmeldung: 10.06.1998
(73) Patentinhaber: KRONES AG, 93068 Neutraubling (DE)
(72) Erfinder: Klenk, Klaus, 24939 Flensburg (DE); Theising, Frank, 25813 Husum (DE)

(56) Entgegenhaltungen:
- DE-A- 2 248 220
- DE-A- 2 637 417
- DE-A- 3 512 463
- DE-A- 19 502 272
- US-A- 3 129 713
- PATENT ABSTRACTS OF JAPAN vol. 17, no. 561 (C-1119), 8. Oktober 1993 & JP 05 161887 A (MITSUBISHI HEAVY), 29. Juni 1993

## Beschreibung

Die Erfindung betrifft eine Flaschenreinigungsmaschine gemäß dem Oberbegriff des Anspruchs 1.

Es ist bereits eine derartige Flaschenreinigungsmaschine bekannt, bei der die Höhe des Bades größer ist als dessen Länge, d.h. dessen Erstreckung in Längsrichtung der Flaschenreinigungsmaschine (DE-OS 26 37 417). Die beiden unteren Umlenkungen der Schleife liegen symmetrisch beiderseits der Mitte des Tauchbades, während die obere Umlenkung exakt in der Mitte liegt. Hieraus ergibt sich eine Schleife mit überwiegend senkrechter Ausrichtung. Diese bei Doppelend-Flaschenreinigungsmaschinen weit verbreitete Konstruktion führt zu einer hohen Bauweise. Trotzdem ist die für eine einwandfreie Ablösung von Etiketten erforderliche Behandlungszeit innerhalb eines einzigen Bades nicht erreichbar, so daß eine Mehrzahl von gleichartigen Tauchbädern hintereinander geschaltet werden müssen, von denen jedes eine eigene Etikettenaustragung erfordert. Dies führt zu sehr hohen Fertigungskosten, die den grundsätzlichen Vorteilen von Doppelend-Reinigungsmaschinen gegenüber Einend-Reinigungsmaschinen, insbesondere Trennung der Schmutz- und Reinseite, einfache Flaschenausgabe, einfache Bedienung, usw. diametral entgegenstehen.

Außerdem ist schon eine Flaschenreinigungsmaschine in Doppelendbauweise mit einem langgestreckten Tauchbad bekannt, bei welcher der Förderer zwischen seinem Eintauchbereich und seinem Auftauchbereich eine Schleife mit exakt horizontaler Ausrichtung bildet (US-A-3 129 713). Der untere Strang der Schleife verläuft zwischen zwei unteren Umlenkungen, während der obere Strang von der zweiten unteren Umlenkung zu einer höher liegenden dritten Umlenkung verläuft, an welche sich direkt der Auftauchbereich anschließt. Die Raumausnutzung dieser bekannten Flaschenreinigungsmaschine ist mangelhaft, da im Wesentlichen nur zwei Stränge des Förderers im Tauchbad liegen. Etikettenaustragungen fehlen ganz. Für eine rationelle Reinigung üblicher etikettierter Mehrwegflaschen ist diese bekannte Flaschenreinigungsmaschine nicht geeignet.

Der Erfindung liegt die Aufgabe zugrunde, bei einer Doppelend-Flaschenreinigungsmaschine der eingangs genannten Art unter Beibehaltung der prinzipiellen Vorteile die Fertigungskosten spürbar zu senken.

Diese Aufgabe wird erfindungsgemäß durch die im Kennzeichen des Anspruchs 1 angegebenen Merkmale gelöst.

Die erfindungsgemäße Schleifenführung des Förderers im Lauge-Tauchbad bewirkt eine sehr hohe Packungsdichte bei insgesamt kleinem Raumbedarf, so daß im Normalfall mit einem einzigen Tauchbad ein vollständiges Ablösen und Entfernen aller Etiketten möglich ist. Die Fertigungskosten einer derartigen Flaschenreinigungsmaschine in Doppelendbauweise liegen nur noch wenig über derjenigen einer Flaschenreinigungsmaschine in Einendbauweise mit gleicher Leistung. Es werden somit vollkommen neue Einsatzfälle für Flaschenreinigungsmaschinen in Doppelendbauweise eröffnet.

Bei einer erfindungsgemäßen Flaschenreinigungsmaschine ist die Schleifenführung des Förderers im Tauchbad mehr horizontal ausgerichtet und ermöglicht problemlos eine Anordnung des Förderers in drei Etagen. Die wirkungsvolle Unterlauge-Etikettenabschwallung und Etikettenaustragung bleibt dabei erhalten. Durch die zur Aufgabeseite gerichtete Verlängerung der Schleife zwischen ihren beiden unteren Umlenkungen wird auch der zeitliche Abstand zwischen den Etikettenaustragungen verlängert. Entsprechende Weiterbildungen der Erfindung sind in den Unteransprüchen enthalten.

Im Nachstehenden wird ein Ausführungsbeispiel der Erfindung anhand der Zeichnung beschrieben. Diese zeigt die schematische Seitenansicht einer Flaschenreinigungsmaschine in Doppelendbauweise.

Die gezeigte Flaschenreinigungsmaschine ist zum Waschen von etikettierten Mehrwegflaschen 18 aus Glas eingerichtet. Sie weist ein längliches, quaderförmiges Gehäuse 19 aus Stahlplatten auf, in dessen Innerem ein endloser Förderer 4 angeordnet ist. Dieser weist in der üblichen Weise zwei parallele, endlose Rollenketten auf, die an den beiden senkrechten Längswänden des Gehäuses 19 mittels Doppelschienen 20 geführt sind. Zwischen den beiden Rollenketten ist eine Vielzahl von Flaschenkörben quer zur Umlaufrichtung angelenkt, die jeweils eine Anzahl von Flaschenzellen 21 zur Aufnahme einer Reihe von Flaschen 18 aufweist. Der Förderer 4 wird durch eine nicht gezeigte Antriebseinrichtung in Pfeilrichtung kontinuierlich angetrieben.

An der linken Stirnseite des Gehäuses 19 ist eine herkömmliche Aufgabe 22 - angedeutet durch einen Pfeil - angeordnet, welche die auf einem Förderband zugeführten Schmutzflaschen 18 reihenweise in die Flaschenkörbe 21 des nach oben an der Aufgabe 22 vorbeilaufenden Förderers 4 einschiebt. Dies ist dementsprechend die Aufgabeseite 2 der Flaschenreinigungsmaschine. An der gegenüberliegenden Stirnseite des Gehäuses 19 ist eine herkömmliche Abgabe 23 - angedeutet durch einen Pfeil - angeordnet, welche die sauberen Flaschen 18 aus den Flaschenzellen 21 des nach unten an der Abgabe 23 vorbeilaufenden Förderers 4 herausführt und auf einem Förderband abstellt. Dies ist dementsprechend die Abgabeseite 3 der Flaschenreinigungsmaschine. Im Anschluß an die Abgabe 23 läuft der leere Förderer 4 an der Unterseite des Gehäuses 19 zurück zur Aufgabe 22, wo er erneut mit Flaschen 18 bestückt wird. Aufgrund der kurzen, kompakten Bauweise der Flaschenreinigungsmaschine ist das leere Trum des Förderers 4 relativ kurz, was günstig für die Fertigungskosten ist.

Von der Aufgabe 22 weg läuft der Förderer 4 schlaufenförmig nach oben, wobei die Flaschen 18 durch ein Vorweichbad 24 transportiert werden. Im anschließenden, in etwa horizontal an der Oberseite des Gehäuses 19 verlaufenden Transportbereich sind beispielsweise zwei Vorspritzungen 25, 26 vorgesehen. Danach gelangen die Flaschen 18 mit dem Förderer 4 in das einzige mit heißer Lauge gefüllte Tauchbad 1, das weiter unten näher beschrieben wird. Im anschließenden, wiederum in etwa horizontal an der Oberseite des Gehäuses 19 verlaufenden Transportbereich sind beispielsweise zwei Nachspritzungen 27, 28 postiert. Anschließend verläuft der Förderer 4 schlaufenförmig nach unten zur Abgabe 23, wobei die Flaschen 18 durch ein Nachspülbad 29 transportiert werden.

Das Tauchbad 1 nimmt in etwa die Hälfte der Länge des Gehäuses 19 und einen großen Teil von dessen Höhe ein, wobei die Länge in etwa dreimal so groß ist wie die Höhe vom Boden bis zum Laugenspiegel. Der Förderer 4 taucht am aufgabeseitigen Ende des Tauchbads 1 schräg ein, durchläuft eine bogenförmige Umlenkung von mehr als 90 Grad, läuft horizontal dicht über dem Boden des Tauchbads 1, durchläuft dann eine insgesamt mit 5 bezeichnete Schleife und taucht schließlich schräg nach oben am abgabeseitigen Ende des Tauchbads 1 wieder auf. Anschließend läuft der Förderer 4 dicht über dem Laugespiegel wellenförmig in Richtung Aufgabeseite 2, wird nahe dem aufgabeseitigen Ende des Tauchbads 1 nach oben hin um ca. 180 Grad bogenförmig umgelenkt und läuft anschließend im wesentlichen horizontal im obersten Bereich des Gehäuses 19 in Richtung Abgabeseite 3.

Die Schlaufe 5 weist eine erste untere Umlenkung 6 auf, in welcher der Förderer 4 aus der Horizontalen um etwas mehr als 180 Grad bogenförmig nach oben hin umgelenkt wird. Anschließend läuft der Förderer 4 geradlinig leicht schräg nach unten, in Richtung Aufgabeseite 2 zu einer mittleren Umlenkung 8 der Schlaufe 5. Diese liegt nahe dem aufgabeseitigen Ende des Tauchbads 1 dicht über dem unteren horizontalen Transportbereich. In der mittleren Umlenkung 8 wird der Förderer 4 um ca. 180 Grad bogenförmig nach oben hin umgelenkt und läuft anschließend geradlinig schräg nach oben in Richtung Abgabebereich 3 in etwa bis zum Laugespiegel. Es folgt ein sanfter bogenförmiger Übergang nach unten hin, der kontinuierlich in eine zweite untere Umlenkung 7 einleitet. Diese liegt auf gleicher Höhe wie die erste Umlenkung 6 dicht über dem Boden des Tauchbads 1 und führt um ca. 180 Grad bogenförmig nach oben, worauf der Förderer 4 schräg nach oben zum Laugespiegel und weiter darüber hinaus läuft.

Wie die Zeichnung deutlich zeigt, liegt die obere bzw. mittlere Umlenkung 8 der Schleife 5 zwischen der mit M bezeichneten Mittelebene des Tauchbads 1, die senkrecht und quer zur Umlaufrichtung des Förderers 4 bzw. zur Längsachse des Gehäuses 19 verläuft, und dem aufgabeseitigen Ende des Tauchbads 1. Die beiden unteren Umlenkungen 6, 7 liegen vollständig zwischen der Mittelebene M des Tauchbads 1 und dessen abgabeseitigen Ende. Durch die sich hieraus ergebende asymmetrische Ausbildung der Schleife 5 in Verbindung mit deren horizontaler bzw. leicht gegenüber der horizontalen geneigten "Bananen- oder Gurkenform" ergibt sich eine extrem hohe Packungsdichte des Förderers 4 innerhalb des Tauchbads 1. Dessen Querschnitt wird somit optimal ausgenutzt und ermöglicht eine ausreichend lange Behandlungszeit, um innerhalb des Tauchbads 1 allein ein vollständiges Ablösen der Etiketten sicherzustellen.

Die laugeführenden Bereiche des Tauchbads 1 sind schraffiert. Die Erwärmung der Lauge erfolgt in der üblichen Weise durch einen Wärmetauscher 30.

Im Bereich der ersten unteren Umlenkung 6 der Schleife 5 ist eine erste Unterlauge-Etikettenaustragung 9 mit einem zwischen den Seitenwänden des Gehäuses 19 befestigten hohlen Saugkasten 31 vorgesehen. Dieser liegt im Zentrum der Umlenkung 6 und weist einen horizontalen Saugschlitz 11 auf, der quer zur Bewegungsbahn des Förderers 4 ausgerichtet ist. Der Saugschlitz 11 ist durch ein übliches Führungsblech 32 begrenzt, welches die Flaschen 18 während ihrer Bewegung mit dem Förderer 4 in dessen Flaschenzellen 21 hält. Die Breite des Saugschlitzes 11 ist etwas kleiner als der Flaschendurchmesser, so daß die Flaschen 18 in seinem Wirkungsbereich nicht aus den Zellen 21 heraus können.

Eine zweite Unterlauge-Etikettenaustragung 10 ist im Bereich der zweiten unteren Umlenkung 7 der Schleife 5 vorgesehen. Sie ist von nahezu identischem Aufbau wie die erste Etikettenaustragung 9 und weist gleichfalls einen Saugkasten 33 und einen Saugschlitz 12 auf.

Die beiden Saugkästen 31, 33 sind über eine verzweigte Rohrleitung 34 an die Saugseite einer Umwälzpumpe 13 angeschlossen, an deren Druckseite sich ein Etikettensieb 14 in Form eines umlaufenden Siebbandes anschließt. Von der etikettenfreien Innenseite des Etikettensiebs 14 führt eine weitere verzweigte Rohrleitung 35 zu zwei im Boden des Tauchbads 1 angeordnete Düsen 36, 37, die senkrecht nach oben auf die Saugschlitze 11, 12 gerichtet sind. Die aus der Umwälzpumpe 13 und dem Etikettensieb 14 gebildete Baueinheit liegt seitlich neben dem Gehäuse 19 auf Höhe des Tauchbads 1 und besitzt ein eigenes Gehäuse.

Im Betrieb, d.h. bei umlaufendem Förderer 4, eingeschalteter Umwälzpumpe 13 und umlaufendem Etikettensieb 14 wird durch die Saugschlitze 11, 12 fortwährend eine große Menge Lauge mit hoher Geschwindigkeit abgezogen. Dabei werden die von den Flaschen 18 abgelösten Etiketten durch die Öffnungen der Flaschenzellen 21 heraus mitgerissen und über die Saugkästen 31, 33, die Rohrleitung 34 und die Umwälzpumpe 13 an den Etikettensieb 14 angeschwemmt. An der obersten Stelle des Etikettensiebs 14, die überhalb des Laugenspiegels liegt, werden die Etiketten entfernt und anschließend gesammelt. Die gereinigte Lauge wird über die Rohrleitung 35 und die Düsen 36, 37 zurück in das Tauchbad 1 geführt, wobei durch die aus den Düsen 36, 37 mit hoher Geschwindigkeit austretende, in die Flaschenzellen 21 im Bereich der Flaschenmündungen eintretende Lauge der Austrageffekt für die Etiketten optimal unterstützt wird.

Die beiden Saugschlitze 11, 12 der Etikettenaustragungen 9, 10 wirken trotz ihrer räumlichen Nähe, die den Anschluß an eine einzige Umwälzpumpe 13 ermöglicht, aufgrund der dazwischenliegenden langen Schleife 5 des Förderers 4 nach unterschiedlich langen Weichzeiten auf die Flaschen 18 ein. Auch bei sich unterschiedlich schnell bzw. langsam ablösenden Etiketten ist so dafür gesorgt, daß diese durch die beiden Etikettenaustragungen 9, 10 auf relativ kurzem Wege rasch ausgetragen werden und somit nicht zerfasern oder sich auflösen können.

Aufgrund des bereits beschriebenen Umlaufs des Förderers 4 bildet dieser im Bereich zwischen dem Laugenspiegel und dem Deckel des Gehäuses 19 eine zweite Schleife 38, die, wie auch die erste Schleife 5, im wesentlichen horizontal ausgerichtet ist und auf die Aufgabeseite 2 zuweist. Die mittlere Umlenkung der oberen Schleife 38 liegt zwischen der Mittelebene M und dem aufgabeseitigen Ende des Tauchbads 1. Im Bereich der Mittelebene M durchläuft daher der Förderer 4 insgesamt sechs Etagen mit wechselnder Bewegungsrichtung, wobei die unterste Etage unterhalb des Tauchbads 1, die drei nächsten Etagen innerhalb des Tauchbads 1 und die beiden obersten Etagen über dem Tauchbad 1 liegen. Die Bauhöhe der Flaschenreinigungsmaschine wird somit optimal genutzt.

Im Bereich der oberen Schleife 38 ist eine dritte, im wesentlichen über dem Laugespiegel liegende Etikettenaustragung 15 vorgesehen. Diese weist eine in etwa auf Höhe des Laugespiegels liegende Wanne 40 mit einem quer zur Längsachse des Gehäuses 19 umlaufenden Siebband 17 sowie eine Überschwallung 16 auf. Die Überschwallung 16 wird durch eine Pumpe 39 mit Lauge aus dem Tauchbad 1 beaufschlagt und spült die Etiketten aus den die Schleife 38 durchlaufenden Flaschenzellen 21 heraus. Diese Etiketten werden in der Wanne 40 aufgefangen und durch das Siebband 17 entfernt. Die dritte Etikettenaustragung 15 ermöglicht auch bei besonders ungünstigen Betriebsbedingungen, z.B. beim Reinigen von PET-Flaschen, ein sicheres Entfernen schlecht zu lösender Etiketten.

## Patentansprüche

1. Flaschenreinigungsmaschine in Doppelendbauweise, mit mindestens einem laugehaltigen Tauchbad (1), in das ein von der Aufgabeseite (2) zur Abgabeseite (3) und leer zurück laufender endloser Förderer (4) an dessen aufgabeseitigem Ende bis in den unteren Bereich eintaucht, eine bis in den oberen Bereich reichende Schleife (5) mit einer ersten unteren Unmlenkung (6), einer anschließenden mittleren Umlenkung (8) und einer nachfolgenden zweiten unteren Umlenkung (7) durchläuft, und an dessen abgabeseitigem Ende wieder auftaucht, wobei im Bereich der beiden unteren Umlenkungen (6, 7) Etikettenaustragungen (9, 10) angeordnet sind, **dadurch gekennzeichnet, dass** die Länge des Tauchbads (1) größer ist als seine Höhe, dass die unteren Umlenkungen (6, 7) der Schleife (5) zum abgabeseitigen Ende und die mittlere Umlenkung (8) der Schleife (5) zum einlaufseitigen Ende des Tauchbads (1) versetzt sind, dass die Schleife (5) einen asymmetrischen Verlauf mit überwiegend horizontaler Ausrichtung aufweist und dass der Förderer (4) von der ersten unteren Umlenkung (6) zur mittleren Umlenkung (8) streckenweise schräg nach unten und zwischen der mittleren Umlenkung (8) und der zweiten unteren Umlenkung (7) streckenweise schräg nach oben verläuft.

2. Flaschenreinigungsmaschine nach Anspruch 1, **dadurch gekennzeichnet, dass** die beiden unteren Umlenkungen (6, 7) der Schleife (5) mit den Etikettenaustragungen (9, 10) zwischen der Mitte (M) des Tauchbads (1) und dessen abgabeseitigem Ende und die mittlere Umlenkung (8) zwischen der Mitte (M) des Tauchbads (1) und dessen aufgabeseitigem Ende angeordnet sind.

3. Flaschenreinigungsmaschine nach Anspruch 1 oder 2, **dadurch gekennzeichnet, dass** die beiden unteren Umlenkungen (6,7) der Schleife (5) im unteren Bereich des Tauchbads (1) auf gleicher Höhe liegen.

4. Flaschenreinigungsmaschine nach einem der Ansprüche 1 bis 3, **dadurch gekennzeichnet, dass** der Förderer (4) vor der ersten unteren Umlenkung (6) der Schleife (5) einen im wesentlichen horizontalen Bereich nahe dem Boden des Tauchbads (1) durchläuft.

5. Flaschenreinigungsmaschine nach Anspruch 4, **dadurch gekennzeichnet, dass** die mittlere Umlenkung (8) der Schleife (5) dicht über dem horizontalen Bereich liegt.

6. Flaschenreinigungsmaschine nach einem der Ansprüche 1 bis 5, **dadurch gekennzeichnet, dass** der Förderer (4) von der mittleren Umlenkung (8) zur zweiten unteren Umlenkung (7) im Anschluß an den schrägen Bereich streckenweise bogenförmig nach unten verläuft.

7. Flaschenreinigungsmaschine nach einem der Ansprüche 1 bis 6, **dadurch gekennzeichnet, dass** die beiden unteren Umlenkungen (6, 7) und die mittlere Umlenkung (8) der Schleife (5) jeweils einen Kreisbogen von mindestens 180 Grad umfassen.

8. Flaschenreinigungsmaschine nach einem der Ansprüche 1 bis 7, **dadurch gekennzeichnet, dass** der Förderer (4) im aufgetauchten Bereich über dem Tauchbad (1) mindestens bis zu dessen Mitte (M) in Richtung Aufgabeseite (2) und nach einer bogenförmigen Umlenkung nach oben in Richtung Abgabeseite (3) geführt ist und dabei eine Schleife (38) mit überwiegend horizontaler Ausrichtung bildet.

9. Flaschenreinigungsmaschine nach Anspruch 8, **dadurch gekennzeichnet, dass** der Förderer (4) im Bereich des Tauchbads (1) in insgesamt sechs Etagen geführt ist, wobei zwei Etagen überhalb des Tauchbads (1), drei Etagen innerhalb des Tauchbads (1) und eine Etage unterhalb des Tauchbads (1) angeordnet sind.

## Claims

1. Bottle-cleaning machine of double-ended construction, with at least one bath (1) containing caustic solution and an endless conveyor (4) running from the feed end (2) to the discharge end (3), and back again empty, that plunges into the bath (1), descending into the lower region, at the feed end thereof, runs through a loop (5) reaching to the upper region and having a first lower meander (6), an adjoining intermediate meander (8) and an ensuing second lower meander (7), and resurfaces at the discharge end thereof, label extractors (9, 10) being arranged in the region of the two lower meanders (6, 7), **characterized in that** the length of the bath (1) is greater than its height, **in that** the lower meanders (6, 7) of the loop (5) are arranged towards the discharge end and the intermediate meander (8) of the loop (5) is arranged towards the intake end of the bath (1), **in that** the loop (5) has an asymmetrical course with a predominantly horizontal alignment and **in that** the conveyor (4) extends in a downwards sloping leg from the first lower meander (6) to the intermediate meander (8) and in an upwards sloping leg between the intermediate meander (8) and the second lower meander (7).

2. Bottle-cleaning machine according to Claim 1, **characterized in that** the two lower meanders (6, 7) of the loop (5) with the label extractors (9, 10) are arranged between the centre (M) of the bath (1) and its discharge end, and the intermediate meander (8) is arranged between the centre (M) of the bath (1) and its feed end.

3. Bottle-cleaning machine according to Claim 1 or Claim 2, **characterized in that** the two lower meanders (6, 7) of the loop (5) lie at the same level in the lower region of the bath (1).

4. Bottle-cleaning machine according to any one of Claims 1 to 3, **characterized in that** before reaching the first lower meander (6) of the loop (5) the conveyor (4) runs through an essentially horizontal region near the bottom of the bath (1).

5. Bottle-cleaning machine according to Claim 4, **characterized in that** the intermediate meander (8) of the loop (5) lies above and closely adjacent to the horizontal region.

6. Bottle-cleaning machine according to any one of Claims 1 to 5, **characterized in that** from the intermediate meander (8) to the second lower meander (7) the conveyor (4) extends in a downwards curving leg adjoining the sloping region.

7. Bottle-cleaning machine according to any one of Claims 1 to 6, **characterized in that** the two lower meanders (6, 7) and the intermediate meander (8) of the loop (5) each comprise a circular arc of at least 180 degrees.

8. Bottle-cleaning machine according to any one of Claims 1 to 7, **characterized in that** in the post-resurfacing area the conveyor (4) is led over the bath (1) and towards the feed end (2) at least as far as the centre (M) of the bath and after a curving upwards meander is led towards the discharge end (3) and thereby forms a loop (38) with predominantly horizontal alignment.

9. Bottle-cleaning machine according to Claim 8, **characterized in that** the conveyor (4) is guided on a total of six levels in the region of the bath (1), two levels being arranged above the bath (1), three levels within the bath (1), and one level underneath the bath (1).

## Revendications

1. Machine de nettoyage de bouteilles, du type à deux extrémités, comportant au moins un bain (1) contenant de la lessive, dans lequel un convoyeur sans fin (4) depuis son côté d'entrée (2) jusqu'au côté de sortie (3) pour revenir à vide, plonge à son l'extrémité d'entrée jusque dans la zone inférieure,
une boucle (5), un premier renvoi inférieur (6), un renvoi intermédiaire (8), adjacent et un second renvoi inférieur (7) suivant, traverse le bain jusque dans la zone supérieure
et dont l'extrémité de sortie émerge de nouveau avec dans la zone des deux renvois inférieurs (6, 7) des sorties d'étiquettes (9, 10),
**caractérisée en ce que**
la longueur du bain d'immersion (1) est supérieure à sa hauteur,
les renvois inférieurs (6, 7) de la boucle (5) vers l'extrémité de sortie et le renvoi intermédiaire (8) de la boucle (5) vers l'extrémité d'entrée du bain (1), sont décalés
la boucle (5) a un tracé asymétrique avec un alignement principalement horizontal, et
le convoyeur (4) est dirigé de manière inclinée à partir du premier renvoi inférieur (6) vers le renvoi intermédiaire (8), en étant incliné par segments, vers le bas et entre le renvoi intermédiaire (8) et le second renvoi inférieur (7), il est incliné par segments, vers le haut.

2. Machine de nettoyage de bouteilles selon la revendication 1,
**caractérisée en ce que**
les deux renvois inférieurs (6, 7) de la boucle (5) sont installés avec les sorties d'étiquettes (9, 10) entre le milieu M du bain (1) et son extrémité de sortie et le renvoi intermédiaire (8) est entre le milieu M du bain (1) et son extrémité d'entrée.

3. Machine de nettoyage de bouteilles selon la revendication 1 ou 2,
**caractérisée en ce que**
les deux renvois inférieurs (6, 7) de la boucle (5) se situent dans la zone inférieure du bain d'immersion (1) à la même hauteur.

4. Machine de nettoyage de bouteilles selon l'une des revendications 1 à 3,
**caractérisée en ce qu'**
en amont du premier renvoi inférieur (6) de la boucle (5), le convoyeur (4) parcourt une zone essentiellement horizontale à proximité du fond du bain (1).

5. Machine de nettoyage de bouteilles selon la revendication 4,
**caractérisée en ce que**
le renvoi intermédiaire (8) de la boucle (5) se situe directement au-dessus de la zone horizontale.

6. Machinc de nettoyage de bouteilles selon l'une des revendications 1 à 5,
**caractérisée en ce que**
le convoyeur (4) passe du renvoi intermédiaire (8) vers le second renvoi inférieur (7) à la suite de la zone inclinée, en ayant par segment une forme courbe, dirigée vers le bas.

7. Machine de nettoyage de bouteilles selon l'une des revendications 1 à 6,
**caractérisée en ce que**
les deux renvois inférieurs (6, 7) et le renvoi intermédiaire (8) de la boucle (5) comprennent chaque fois un arc de cercle d'au moins 180°.

8. Machine de nettoyage de bouteilles selon l'une des revendications 1 à 7,
**caractérisée en ce que**
le convoyeur (4) est guidé dans la zone immergée, à travers le bain (1), au moins jusqu'au milieu Monsieur, en direction du côté de sortie (2) et après un renvoi en forme d'arc, il est guidé vers le haut en direction du côté de sortie (3), et forme ainsi une boucle (38) avec un alignement principalement horizontal.

9. Machine de nettoyage de bouteilles selon la revendication 8,
**caractérisée en ce que**
le convoyeur (4) est guidé dans la zone du bain d'immersion (1) suivant en tout six étages, deux étages se trouvant au-dessus du bain (1), trois étages dans le bain (1) et un étage en-dessous du bain (1).
